# EUROPÄISCHE PATENTSCHRIFT

(11) **EP 0 497 149 B1**
(45) Veröffentlichungstag und Bekanntmachung des Hinweises auf die Patenterteilung: **19.10.1994**
(21) Anmeldenummer: 92100628.4
(22) Anmeldetag: 16.01.1992
(51) Int. Cl.: A47K 17/02

(54) **Klappgriff-Vorrichtung für Körperbehinderte**
Pivotable grabsupport for disabled persons
Bras support pliable pour personnes handicapées

(30) Priorität: 01.02.1991 DE 4103008
(43) Veröffentlichungstag der Anmeldung: 05.08.1992
(73) Patentinhaber: Blanco GmbH & Co. KG, D-75038 Oberderdingen (DE)
(72) Erfinder: Blaha, Reinhold, W-7519 Sulzfeld (DE); Dietrich, Uwe, W-7137 Sternenfels (DE)
(74) Vertreter: Hoeger, Stellrecht & Partner

(56) Entgegenhaltungen:
- CH-A- 547 421
- DE-A- 3 324 170
- FR-A- 2 651 271
- GB-A- 2 005 199
- LU-A- 84 381
- US-A- 3 405 411
- US-A- 4 908 906

## Beschreibung

Die Erfindung betrifft eine Klappgriff-Vorrichtung für Körperbehinderte zur Installation in Sanitärräumen, mit einer an einer Wand anzubringenden Halterung, an der über ein Gelenk mit horizontaler Schwenkachse ein aus einer im wesentlichen horizontalen Benutzungsposition nach oben schwenkbarer, auslegerartiger Klappgriff angelenkt ist, sowie mit einer Feder zur Kompensation des durch das Griffgewicht erzeugten Rückschwenkmoments des Klappgriffs.

Derartige Klappgriffe dienen dazu, einem Körperbehinderten z. B. die Benutzung einer Badewanne, einer Dusche oder einer Toilette zu erleichtern; ein solcher Klappgriff muß sich durch den Behinderten aber auch möglichst leicht gegen eine den Klappgriff tragende Wand hochschwenken lassen, um den Klappgriff aus seiner Benutzungsposition, in der er von der Wand absteht und über die Badewanne, Dusche oder Toilette ragt, entfernen und aus dem Weg räumen zu können.

Eine erste bekannte Klappgriff-Vorrichtung besitzt eine Verrastung für den hochgeschwenkten Klappgriff, der sich mehr oder minder frei um das Griffgelenk schwenken läßt. Diese bekannte Konstruktion hat eine Reihe von Nachteilen: Gerade das Hochschwenken des Klappgriffs fällt einem Behinderten schwer, und diesbezüglich ist die bekannte Konstruktion besonders nachteilig, weil der Behinderte beim Hochschwenken des Klappgriffs nicht nur dessen durch sein Gewicht verursachtes, beträchtliches Rückschwenkmoment überwinden muß, sondern auch die erheblichen Reibungskräfte im Griffgelenk, die bei dieser Konstruktion erforderlich sind, um ein Herabfallen des Griffs nach Lösung der in der oberen Position wirksamen verrastung zu verhindern. Des weiteren ist die Verrastung entweder unsicher, vor allem nach einer längeren Nutzungsdauer infolge Verschleißes an den Rastelementen, oder erfordert das Lösen der verrastung erhebliche Betätigungkräfte.

Deshalb ist schon eine Klappgriff-vorrichtung der eingangs erwähnten Art bekannt geworden, welche zur Kompensation des durch das Griffgewicht erzeugten Rückschwenkmoments des Klappgriffs im Griffgelenk eine Spiralfeder aufweist. Bei dieser bekannten Klappgriff-Vorrichtung besteht der Klappgriff aus Vollmaterial, d. h. aus einer massiven metallischen Stange, und er läßt sich nach dem Hochschwenken in der hochgeschwenkten Position sichern, indem er seitlich zur Wand gedreht wird. Abgesehen davon, daß einem Körperbehinderten die zur Sicherung des hochgeschwenkten Klappgriffs erforderliche Bewegung des letzteren schwerfällt, erfordert der Drehmomentverlauf der Spiralfeder, d. h. die Abhängigkeit des Federmoments vom Schwenkwinkel des Klappgriffs, daß das Griffgelenk so ausgebildet ist, daß in ihm beim Schwenken des Klappgriffs eine erhebliche Reibung auftritt, um so nach Möglichkeit zu erreichen, daß der Klappgriff in allen oder fast allen Schwenkstellungen stehen bleibt. Abgesehen davon, daß der Körperbehinderte diese Reibungskräfte überwinden muß, ist es vor allem im Hinblick auf die Einsatzgebiete derartige Klappgriff-Vorrichtungen nahezu unmöglich, zu gewährleisten, daß die Reibungskräfte dauerhaft gleichgroß bleiben, denn das Griffgelenk ist nicht nur einem Verschleiß unterworfen, der sich stark auf die Größe der Reibungskräfte auswirkt, sondern es ist bei der bekannten Klappgriff-Vorrichtung auch einer starken Verschmutzungsgefahr ausgesetzt, und naturgemäß hat eine Verschmutzung des Griffgelenks einen erheblichen Einfluß auf diese Reibungskräfte.

Eine dieser Klappgriff-Vorrichtung außerordentlich ähnliche Konstruktion ergibt sich aus der US-A-4 908 906 - anstelle einer Spiralfeder wird eine Schrauben-Torsionsfeder verwendet, welche in einem rohrförmigen Teil des Griffgelenks untergebracht ist.

Der Erfindung lag die Aufgabe zugrunde, eine Klappgriff-Vorrichtung zu schaffen, die sich einfacher als die bekannten Klappgriff-Vorrichtungen betätigen läßt und bei der die Betätigungskräfte von der Benutzungsdauer weitgehend unabhängig sind.

Ausgehend von einer Klappgriff-Vorrichtung der eingangs erwähnten Art läßt sich diese Aufgabe erfindungsgemäß dadurch lösen, daß zumindest der dem Griffgelenk benachbarte Bereich des Klappgriffs als Rohr ausgebildet ist, daß die Feder als in diesem Rohr angeordnete Gasdruckfeder ausgebildet ist, deren erstes Widerlager mit dem Rohr und deren zweites Widerlager mit der Halterung verbunden ist, daß die Schwenkachse des Griffgelenks in der horizontalen Benutzungsposition über der Wirklinie der Gasdruckfederkraft liegt und daß die Gasdruckfeder über ein zweites Gelenk mit horizontaler Achse mit dem zweiten Widerlager verbunden ist. Im Gegensatz zu einer Spiralfeder oder einer Schrauben-Torsionsfeder, die einen festliegenden Drehmomentenverlauf aufweisen, läßt sich der Verlauf eines durch eine Gasdruckfeder erzeugten Drehmoments durch entsprechende Ausbildung der Gasdruckfeder und/oder durch entsprechende Anordnung der Befestigungs- und Anlenkstellen der Gasdruckfeder innerhalb gewisser Grenzen variieren und an die ergonomischen Erfordernisse anpassen. Bei der erfindungsgemäßen Klappgriff-Vorrichtung kann ein zumindest nahezu reibungsfreies Griffgelenk Verwendung finden, und infolge der Unterbringung der Gasdruckfeder im Rohr ist die Gasdruckfeder nicht nur unsichtbar, sondern auch vor einem Verschmutzen weitgehend geschützt. Des weiteren sind auf dem Markt Gasdruckfedern mit Endlagendämpfung verfügbar, so daß es bei Verwendung einer solchen Gasdruckfeder nicht vorkommen kann, daß der Klappgriff beim Verschwenken in seine obere, ungefähr vertikale oder in seine untere, ungefähr horizontale Endposition hart anschlägt. Besonders vorteilhaft ist es, daß sich durch entsprechende Anordnung der Befestigungs- und Anlenkpunkte der Gasdruckfeder der Drehmomentenverlauf demjenigen des Klappgriffs anpassen läßt - das vom Gewicht des Klappgriffs erzeugte Rückschwenkmoment ist ja abhängig vom Winkel, um den der Klappgriff aus seiner ungefähr horizontalen Benutzungsposition herausgeschwenkt wurde, und es besteht kein linearer Zusammenhang zwischen Schwenkwinkel und Rückschwenkmoment.

Das Gelenk zwischen Gasdruckfeder und Halterung der Klappgriff-Vorrichtung könnte außerhalb des Klappgriffs liegen; um dieses Gelenk jedoch weitgehend vor einer Verschmutzung zu schützen, sind bei einer bevorzugten Ausführungsform Griffgelenk und dieses zweite Gelenk relativ zueinander sowie bezüglich des halterungsseitigen Griffendes so angeordnet, daß sich dieses zweite Gelenk in der Benutzungsposition des Klappgriffs innerhalb und bei hochgeschwenktem Klappgriff außerhalb des Rohrs befindet. Besonders vorteilhaft ist es, wenn bei hochgeschwenktem Klappgriff das zweite Gelenk - von oben gesehen - vom Rohr abgedeckt wird, weil dann vom hochgeschwenkten Klappgriff abtropfendes Schmutzwasser kaum auf dieses zweite Gelenk gelangen kann.

Besonders vorteilhaft sind Ausführungsformen, bei denen die Wirklinie der Gasdruckfederkraft mit der Rohrachse einen spitzen Winkel bildet und unterhalb des Griffgelenks dessen Schwenkachse näher ist als die Rohrachse, weil auf diese Weise der wandnahe Anlenkpunkt der Gasdruckfeder möglichst nahe an die Schwenkachse des Griffgelenks herangebracht werden kann, eine Maßnahme, die sich vorteilhaft auf die Betätigungskräfte auswirkt.

Besonders hilfreich ist ein solcher Klappgriff für einen Körperbehinderten dann, wenn er nicht einfach von einer armartigen Stange oder einem solchen Rohr gebildet wird, sondern wenn der Klappgriff von einem in der Seitenansicht ungefähr U-förmigen, gleichschenkligen Rohr gebildet wird, wobei das Griffgelenk am freien Ende des oberen Griffschenkels angeordnet ist. Ein weiterer Vorteil dieser Konstruktion ist darin zu sehen, daß dann das freie Ende des unteren Griffschenkels als die untere, d. h. die Benutzungsposition festlegender Anschlag dienen kann, der in der Benutzungsposition insbesondere gegen eine Platte anliegt, die Bestandteil der Halterung ist und mit der die Klappgriff-Vorrichtung an einer Wand befestigt wird. Eine weitere Verbesserung dieser Ausführungsform besteht darin, daß das freie Ende des unteren Griffschenkels mit einem schlagdämpfenden Anschlagstück versehen wird.

Um den eigentlichen Klappgriff aus billigem Profilmaterial herstellen zu können, greift bei einer bevorzugten Ausführungsform der dem Griffgelenk benachbarte Griffbereich in eine Muffe ein, an der das Griffgelenk angordnet ist.

Um das Griffgelenk vor Verschmutzung und Korrosion möglichst weitgehend zu schützen, zeichnet sich eine bevorzugte Ausführungsform der erfindungsgemäßen Klappgriff-Vorrichtung durch eine Schutzkappe für das Griffgelenk aus, bei der es sich vorzugsweise um eine auf das Griffgelenk aufrastbare Kappe handelt, so daß sie sich einfach und billig z. B. aus Edelstahlblech oder Kunststoff herstellen läßt.

Dem Ziel möglichst geringer Herstellkosten dient auch die Maßnahme, die Gasdruckfeder in einer einseitig geschlossenen, im Rohr befestigten Hülse anzuordnen, deren geschlossenes Ende das erste Widerlager bildet. Dann muß nämlich nicht innerhalb des Rohrs oder rohrförmigen Bereichs des Klappgriffs umständlich ein Widerlager befestigt werden, an dem dann auch noch die Gasdruckfeder zu montieren ist, sondern die Hülse samt an ihr montierter Gasdruckfeder kann in den Klappgriff eingeschoben und dann z. B. am freien Ende des Klappgriffs befestigt werden, z. B. durch Anpunkten mittels eines Schweißgeräts.

Vorzugsweise bestehen die Halterung, der Klappgriff und das Griffgelenk aus Edelstahl oder einem anderen korrosionsbeständigen Material.

Weitere Merkmale, Vorteile und Einzelheiten der Erfindung ergeben sich aus der beigefügten zeichnerischen Darstellung und der nachfolgenden Beschreibung einer besonders vorteilhaften Ausführungsform der erfindungsgemäßen Klappgriff-Vorrichtung; in der Zeichnung zeigen:
- Fig. 1:: Eine Seitenansicht der an einer Wand montierten Klappgriff-Vorrichtung, wobei der Klappgriff mit ausgezogenen Linien in seiner Benutzungsposition und strichpunktiert in seiner hochgeschwenkten Position dargestellt wurde;
- Fig. 2:: eine perspektivische Darstellung der Klappgriff-Vorrichtung, wobei der Klappgriff seine Benutzungsposition einnimmt und eine Schutzkappe für das Klappgriffgelenk als von diesem abgenommenes Teil dargestellt wurde;
- Fig. 3:: einen Schnitt nach der Linie 3-3 in Fig. 2, und
- Fig. 4:: eine der Fig. 3 entsprechende Darstellung, jedoch mit hochgeschwenktem Klappgriff.

Die Fig. 1 und 2 zeigen eine im wesentlichen von einer Trägerplatte 10 gebildete Halterung, welche mittels Schrauben 12 an einer Wand 14 befestigt ist; sie besteht ebenso wie die Schrauben 12 und alle anderen Teile der Klappgriff-Vorrichtung aus Edelstahl. An dieser Trägerplatte 10 ist ein als Ganzes mit 16 bezeichnetes Klappgriffgelenk angebracht, z. B. angeschweißt, welches im wesentlichen aus vier Bestandteilen besteht: Einem an der Trägerplatte 10 befestigten, insbesondere angeschweißten Lagerbock 18, einer Lagerhülse 20, einem diese beiden Teile gelenkig miteinander verbindenen Gelenkbolzen 22 und einer auf den Lagerbock 18 aufrastbaren Schutzkappe 24. An die Lagerhülse 20 ist eine Muffe 26 angeschweißt, deren Achse erfindungsgemäß die vom Gelenkbolzen 22 definierte Schwenkachse des Klappgriffgelenks 16 nicht schneidet und in der Benutzungsposition des noch zu beschreibenden Klappgriffs unterhalb der horizontalen, durch den Gelenkbolzen 22 verlaufenden Ebene verläuft. Damit sich die Muffe 26 aus der in Fig. 2 gezeigten Position um ungefähr 90° nach oben schwenken läßt, hat die Schutzkappe 24 einen Ausschnitt 28.

Der erfindungsgemäß von einem Edelstahlrohr gebildete Klappgriff 30 hat im wesentlichen die Gestalt eines liegenden U (wenn sich der Klappgriff in der in den Fig. 1 und 2 gezeigten Benutzungsposition befindet), und zwar eines U mit zwei gleichlangen Schenkeln 32 und 34, welche durch einen eingeschweißten Verbindungssteg 36 miteinander verbunden sind, damit sich ein stabiles Gebilde ergibt. Der in der Benutzungsposition obere Schenkel 32 des Klappgriffs ist, wie die Fig. 3 und 4 erkennen lassen, in die Muffe 26 eingesteckt und mit dieser z. B. durch Schweißen fest verbunden. Im freien Ende des unteren Schenkels 34 ist ein Anschlagstopfen 38 befestigt, bei dem es sich vorzugsweise um ein Gummi- oder Kunststoffteil handelt und mit dem der Klappgriff 30 in seiner Benutzungsposition gegen die Trägerplatte 10 anliegt.

In das gemäß den Fig. 1 bis 3 linke Ende des oberen Schenkels 32 des Klappgriffs 30 ist eine einseitig mittels einer Rückwand 50 verschlossene Hülse 52 eingeschoben, die an ihrem offenen Ende einen umgebördelten Rand 54 besitzt, welcher als Anschlag dient, um so zu verhindern, daß die Hülse 52 weiter in das den Klappgriff 30 bildende Rohr hineingeschoben werden kann. Die Rückwand 50 hat ein Loch 56, durch welches ein Gewindestift 58 hindurchgesteckt wurde, der an einem Zylindergehäuse 60 einer Gasdruckfeder 62 befestigt ist. Eine Hutmutter 64 wurde auf den Gewindestift 58 aufgeschraubt, ehe die Hülse 52 samt Gasdruckfeder 62 in den Klappgriff 30 eingesetzt wurde. Eine Kolbenstange 66 der Gasdruckfeder ist mittels eines gabelförmigen Endstücks und eines Gelenkzapfens 68 gelenkig mit einem Widerlager 70 verbunden, das an der Trägerplatte 10 insbesondere durch Schweißen fest angebracht ist, und der Gelenkzapfen 68 verläuft parallel zum Gelenkbolzen 22. Erfindungsgemäß ist das Widerlager 70 bezüglich des Klappgriffgelenks 16 so angeordnet, daß die Achse 74, welche gleich der Wirklinie der Gasdruckfederkraft ist, mit der Achse 76 des den oberen Schenkel 32 des Klappgriffs 30 bildenden Rohrabschnitts einen kleinen Winkel α bildet, und zwar derart, daß in der Benutzungsposition des Klapp- griffs die Gasdruckfederachse 74 der Schwenkachse des Klappgriffgelenks 16 näher liegt als die Rohrachse 76. Erwähnt sei noch, daß die Gasdruckfeder 62 im Loch 56 der Rückwand 50 der Hülse 52 geringfügig verschwenkt werden kann, weil die Rückwand 50 nicht zwischen der Mutter 64 und dem Zylindergehäuse 60 eingespannt ist. Da die Hülse 52 und die Gasdruckfeder 62 eine vormontierbare Einheit bilden, die man nur in den Klappgriff 30 einschieben muß, worauf sich bei hochgeschwenktem Klappgriff der Gelenkzapfen 68 anbringen läßt (siehe Fig. 4), ist die erfindungsgemäße Klappgriff-Vorrichtung äußerst montagefreundlich.

Da es sich bei der Gasdruckfeder 62 um ein auf dem Markt angebotenes Bauelement handelt, bedarf sie keiner näheren Erläuterung. Ihre zwischen der Rückwand 50 und dem Widerlager 70 wirkende Druckkraft ruft ein Drehmoment um die Schwenkachse des Klappgriffgelenks 16 hervor, dessen Größe nicht nur von der Bauart der Gasdruckfeder 62 abhängt, sondern auch von der innerhalb gewisser Grenzen frei wählbaren Lage des Gelenkzapfens 68 bezüglich der Schwenkachse 22 des Klappgriffgelenks 16 - wenn vorstehend von der Größe des durch die Gasdruckfeder 62 erzeugten Drehmoments die Rede ist, so versteht sich von selbst, daß sich die Größe dieses Drehmoments in Abhängigkeit vom Schwenkwinkel des Klappgriffs 30 ändert, und dieses Drehmoment versucht, den Klappgriff 30 nach oben gegen die Wand 14 zu schwenken; in der entgegengesetzten Richtung wirkt das vom Klappgriffgewicht erzeugte Moment um die Klappgriffschwenkachse 22, das es mit der Gasdruckfeder 62 zu kompensieren gilt und dessen Größe gleichfalls von der Größe des Schwenkwinkels abhängig ist, um den der Klappgriff 30 aus seiner in den Fig. 1 bis 3 dargestellten Benutzungsposition nach oben geschwenkt wurde. Dieses vom Klappgriffgelenk bewirkte Schwenkmoment nimmt beim Hochschwenken des Klappgriffs stärker ab als der Schwenkwinkel zunimmt (nicht-linearer Zusammenhang), so daß man in der erfindungsgemäßen Klappgriff-Vorrichtung entweder eine Gasdruckfeder mit einer entsprechenden Federcharakteristik verwendet oder die Anordnung der Gasdruckfeder und des zweiten Gelenks 68 so wählt, daß die beiden Schwenkmomente bei jedem Schwenkwinkel ungefähr gleich groß sind (geringfügige Unterschiede fallen wegen unvermeidlicher Gelenkreibungen nicht ins Gewicht) oder das von der Gasdruckfeder erzeugte hochschwenkende Moment gerinfügig größer ist als das vom Klappgriffgewicht erzeugte Schwenkmoment, nachdem der Klappgriff aus seiner Benutzungsposition um einen gewissen kleinen Winkel, z. B. um 30°, nach oben geschwenkt wurde. Hierdurch wird erreicht, daß der Klappgriff in seiner Benutzungsposition stehen bleibt, sich leicht anheben läßt und nicht die Gefahr besteht, daß er in die Benutzungsposition zurückfällt, nachdem er etwas angehoben wurde.

## Patentansprüche

1. Klappgriff-Vorrichtung für Körperbehinderte zur Installation in Sanitärräumen, mit einer an einer Wand anzubringenden Halterung (10), an der über ein Gelenk (16) mit horizontaler Schwenkachse (22) ein aus einer im wesentlichen horizontalen Benutzungsposition nach oben schwenkbarer, auslegerartiger Klappgriff (30) angelenkt ist, sowie mit einer Feder (62) zur Kompensation des durch das Griffgewicht erzeugten Rückschwenkmoments des Klappgriffs (30), **dadurch gekennzeichnet**, daß zumindest der dem Griffgelenk (16) benachbarte Bereich (32) des Klappgriffs (30) als Rohr ausgebildet ist, daß die Feder als in diesem Rohr angeordnete Gasdruckfeder (62) ausgebildet ist, deren erstes Widerlager (50) mit dem Rohr (32) und deren zweites Widerlager (70) mit der Halterung (10) verbunden ist, daß die Schwenkachse (22) des Griffgelenks (16) in der horizontalen Benutzungsposition über der Wirklinie (74) der Gasdruckfederkraft liegt und daß die Gasdruckfeder (62) über ein zweites Gelenk (68) mit horizontaler Achse mit dem zweiten Widerlager (70) verbunden ist.

2. Vorrichtung nach Anspruch 1, dadurch gekennzeichnet, daß Griffgelenk (16) und zweites Gelenk (68) relativ zueinander sowie bezüglich des halterungsseitigen Griffendes so angeordnet sind, daß sich das zweite Gelenk (68) in der Benutzungsposition des Klappgriffs (30) innerhalb und bei hochgeschwenktem Klappgriff außerhalb des Rohrs (32) befindet.

3. Vorrichtung nach Anspruch 2, dadurch gekennzeichnet, daß bei hochgeschwenktem Klappgriff (30) das zweite Gelenk (68) - von oben gesehen - vom Rohr (32) abgedeckt wird.

4. Vorrichtung nach einem oder mehreren der vorstehenden Ansprüche, dadurch gekennzeichnet, daß die Wirklinie (74) der Gasdruckfederkraft mit der Rohrachse (76) einen spitzen Winkel ( α ) bildet und unterhalb des Griffgelenks (16) dessen Schwenkachse (22) näher ist als die Rohrachse (76).

5. Vorrichtung nach einem oder mehreren der vorstehenden Ansprüche, dadurch gekennzeichnet, daß der Klappgriff (30) von einem in der Seitenansicht ungefähr U-förmigen Rohr gebildet wird, wobei das Griffgelenk (16) am freien Ende des oberen Griffschenkels (32) angeordnet ist.

6. Vorrichtung nach Anspruch 5, dadurch gekennzeichnet, daß das freie Ende des unteren Griffschenkels (34) mit einem schlagdämpfenden Anschlagstück (38) versehen ist.

7. Vorrichtung nach einem oder mehreren der vorstehenden Ansprüche, dadurch gekennzeichnet, daß der dem Griffgelenk (16) benachbarte Griffbereich (32) in eine Muffe (26) eingreift, an der das Griffgelenk (16) angeordnet ist.

8. Vorrichtung nach einem oder mehreren der vorstehenden Ansprüche, gekennzeichnet durch eine Schutzkappe (24) für das Griffgelenk (16).

9. Vorrichtung nach einem oder mehreren der vorstehenden Ansprüche, dadurch gekennzeichnet, daß die Gasdruckfeder (62) in einer einseitig geschlossenen, im Rohr (32) angebrachten Hülse (52) angeordnet ist, deren geschlossenes Ende (50) das erste Widerlager bildet.

## Claims

1. Pivotable grab bar device for disabled persons for installation in sanitary rooms, having a holder (10) to be attached to a wall, a bracket-like grab bar (30) pivotable upwards out of an essentially horizontal position of use being articulatedly connected to said holder via a joint (16) with a horizontal swivel axis (22), as well as a spring (62) for compensating the restoring moment of the grab bar (30) generated by the weight of the grab bar, characterized in that at least the section (32) of the grab bar (30) adjacent the grab bar joint (16) is designed as a tube, that the spring is designed as a gas-pressure spring (62) arranged in this tube, a first support (50) of said spring being connected with the tube (32) and a second support (70) thereof with the holder (10), that in the horizontal position of use the swivel axis (22) of the grab bar joint (16) is located above the line (74) in which the force of the gas-pressure spring acts and that the gas-pressure spring (62) is connected with the second support (70) via a second joint (68) having a horizontal axis.

2. Device as defined in claim 1, characterized in that grab bar joint (16) and second joint (68) are arranged relative to one another as well as in relation to the end of the grab bar on the holder side such that the second joint (68) is located inside the tube (32) in the position of use of the pivotable grab bar (30) and outside the tube (32) when the pivotable grab bar is pivoted upwards.

3. Device as defined in claim 2, characterized in that when the pivotable grab bar (30) is pivoted upwards the second joint (68) - when seen from above - is covered by the tube (32).

4. Device as defined in any or several of the preceding claims, characterized in that the line (74) in which the force of the gas-pressure spring acts forms an acute angle (α) with the tube axis (76) and beneath the grab bar joint (16) is closer to its swivel axis (22) than the tube axis (76).

5. Device as defined in any or several of the preceding claims, characterized in that the pivotable grab bar (30) is formed by a tube approximately U-shaped in the side view, the grab bar joint (16) being arranged at the free end of the upper grab bar arm (32).

6. Device as defined in claim 5, characterized in that the free end of the lower grab bar arm (34) is provided with an impact-damping stop member (38).

7. Device as defined in any or several of the preceding claims, characterized in that the grab bar section (32) adjacent the grab bar joint (16) engages in a sleeve (26) on which the grab bar joint (16) is arranged.

8. Device as defined in any or several of the preceding claims, characterized by a protective cover (24) for the grab bar joint (16).

9. Device as defined in any or several of the preceding claims, characterized in that the gas-pressure spring (62) is arranged in a bushing (52) arranged in the tube (32) and closed on one side, the closed end (50) thereof forming the first support.

## Revendications

1. Dispositif de poignée rabattable pour personnes handicapées à installer dans des espaces sanitaires, comprenant un organe d'attache (10) à agencer sur une paroi, sur lequel une poignée rabattable (30) du type en porte-à-faux et capable de pivoter vers le haut à partir d'une position d'utilisation sensiblement horizontale, est articulée par l'intermédiaire d'une articulation (16) à axe de pivotement horizontal (22), ainsi qu'un ressort (62) pour compenser le mouvement de pivotement vers l'arrière de la poignée rabattable (30) qui est produit par le poids de la poignée, caractérisé en ce qu'au moins la zone (32), voisine de l'articulation de poignée (16), de la poignée rabattable (30) est réalisée sous la forme d'un tube, en ce que le ressort est réalisé sous la forme d'un ressort à pression gazeuse (62) qui est agencé dans ce tube et dont une première butée (50) est reliée au tube (32) et une deuxième butée (70) à l'organe d'attache (10), en ce que l'axe de pivotement (22) de l'articulation de poignée (16) se trouve, dans la position d'utilisation horizontale, au-dessus de la ligne d'action (74) de la force du ressort à pression gazeuse et en ce que le ressort à pression gazeuse (62) est relié à la deuxième butée (70) par l'intermédiaire d'une deuxième articulation (68) à axe horizontal.

2. Dispositif selon la revendication 1, caractérisé en ce que l'articulation de poignée (16) et la deuxième articulation (68) sont agencées l'une par rapport à l'autre ainsi que par rapport à l'extrémité de poignée du côté de l'organe d'attache de façon que la deuxième articulation (68) se trouve, dans la position d'utilisation de la poignée rabattable (30), à l'intérieur du tube (32) et, lorsque la poignée rabattable est dans la position de pivotement vers le haut, à l'extérieur du tube (32).

3. Dispositif selon la revendication 2, caractérisé en ce que, lorsque la poignée rabattable (30) est dans la position de pivotement vers le haut, la deuxième articulation (68) est, vue du haut, couverte par le tube (32).

4. Dispositif suivant une ou plusieurs des revendications précédentes, caractérisé en ce que la ligne d'action (74) de la force du ressort à pression gazeuse forme avec l'axe du tube (76) un angle aigu (α) et en ce qu'en dessous de l'articulation de poignée (16) elle est plus proche de son axe de pivotement (22) que ne l'est l'axe du tube (76).

5. Dispositif suivant une ou plusieurs des revendications précédentes, caractérisé en ce que la poignée rabattable (30) est formée d'un tube approximativement en forme de U en vue latérale, l'articulation de poignée (16) étant agencée à l'extrémité libre de la branche supérieure (32) de la poignée.

6. Dispositif suivant la revendication 5, caractérisée en ce que l'extrémité libre de la branche de poignée inférieure (34) est pourvue d'une pièce de butée (38) qui amortit les chocs.

7. Dispositif suivant une ou plusieurs des revendications précédentes, caractérisé en ce que la zone de poignée (32), qui est voisine de l'articulation de poignée (16), pénètre dans un manchon 26 sur lequel est agencée l'articulation de poignée (16).

8. Dispositif suivant une ou plusieurs des revendications précédentes, caractérisé par un capuchon de protection (24) pour l'articulation de poignée (16)

9. Dispositif suivant une ou plusieurs des revendications précédentes, caractérisé en ce que le ressort à pression gazeuse (62) est agencé dans une douille (52) qui est fermée d'un côté et est disposée dans le tube (32) et dont l'extrémité fermée (50) forme la première butée.
